# FASCICULE DE BREVET EUROPEEN

(11) **EP 0 449 732 B1**
(45) Date de publication et mention de la délivrance du brevet: **07.12.1994**
(21) Numéro de dépôt: 91400837.0
(22) Date de dépôt: 28.03.1991
(51) Int. Cl.: E04F 19/02, E04F 13/06

(54) **Profilé destiné à être utilisé lors de la pose de carrelages ou autres revêtements de surfaces**
Profil zum Gebrauch bei dem Verlegen von Pflasterung oder von anderen Oberflächenbeschichtungen
Section member to be used for laying of tiling or other surface coverings

(30) Priorité: 30.03.1990 FR 9004115
(43) Date de publication de la demande: 02.10.1991
(73) Titulaire: TOMECANIC, Société Anonyme:, 78410 Aubergenville (FR)
(72) Inventeur: Pourtau, Jean-Jacques, F-78290 Croissy sur Seine (FR); Pourtau, Thierry Eric, F-78290 Croissy sur Seine (FR)
(74) Mandataire: Hoisnard, Jean-Claude

(56) Documents cités:
- EP-A- 0 394 036
- DE-U- 8 907 979
- FR-A- 1 338 950
- GB-A- 356 829
- GB-A- 2 167 797
- GB-A- 2 203 996
- US-A- 1 936 224

## Description

L'invention se rapporte à la réalisation d'un profilé destiné à être utilisé lors de la pose de carrelages ou autres revêtements sur des surfaces généralement horizontales ou verticales. Dans ce domaine, il existe à ce jour plusieurs profilés répondant à ce besoin, par exemple des profilés métalliques ou plastiques présentant une branche d'appui avec des perforations de forme circulaire, trapézoïdale ou d'autres formes variées, ladite branche d'appui présentant sur un côté un profilé plus ou moins incliné ou arrondi et une section présentant deux faces parallèles ou pratiquement parallèles.

De telles réalisations présentent des inconvénients concernant principalement le bon scellement du joint, généralement exécuté en ciment blanc, colmatant le vide plus ou moins large existant entre le bord supérieur de la branche inclinée ou arrondie et la dernière rangée de carreaux de céramique par exemple.

Un autre inconvénient résulte du manque d'un bon accrochage dû à des perforations plus ou moins bien adaptées à un bon ancrage dans le mortier colle de pose. Un autre inconvénient est également provoqué par certains profilés connus à ce jour qui présentent des sections trop faibles des branches inclinées ou arrondies, ce qui a pour effet une mauvaise tenue dans le temps de ces profilés après leur pose.

L'invention a précisément pour but de proposer un profilé permettant de supprimer les trois inconvénients cités précédemment.

L'invention est donc relative à un profilé destiné à être utilisé lors de la pose de cartelages ou autres revêtements analogues de surfaces, ayant la constitution définie dans le préambule de la revendication 1, connu par exemple par EP-A-394 036.

US-A-1 936 224 représente un profilé analogue.

Selon l'invention, ce profilé comporte en outre les dispositions définies dans la partie caractérisante de la revendication 1.

Les avantageuses dispositions suivantes sont, en outre, de préférence adoptées :
- la hauteur du contre-joint, mesurée à partir de la face inférieure de la semelle d'appui, est au plus égale A 0,5 fois la valeur du rayon de la face externe du 1/4 de rond ;
- la face du contre-joint, opposée au 1/4 de rond, est inclinée de l'ordre de 60°, vers le 1/4 de rond, par rapport à la face inférieure de la semelle d'appui ;
- la face du contre-joint, opposée au 1/4 de rond, est entièrement striée ;
- le 1/4 de rond présente, à son extrémité la plus éloignée de la semelle d'appui, une face de retour, qui succède à la face externe dudit 1/4 de rond, qui s'étend sensiblement perpendiculairement à la face inférieure de la semelle d'appui et qui est entièrement striée.

Les avantages principaux de l'invention résident dans la bonne tenue, dans le temps, du joint de finition et dans l'ancrage parfait de la semelle dans le mortier colle de pose.

L'invention sera mieux comprise et les avantages apparaîtront au cours de la description des caractéristiques du profilé réalisé suivant l'invention et donnée ci-après à titre d'exemple.

Il est entendu que la description et les dessins ne sont donnés qu'à titre indicatif et non limitatif.

Il sera fait référence aux dessins annexés, dans lesquels :
- la figure 1 est une coupe, suivant I-I de la figure 2, d'un profilé conforme à l'invention ;
- la figure 2 est une vue suivant flèche F de la figure 1 ; et
- la figure 3 est une coupe de l'angle de deux murs, le profilé de la figure 1 étant posé.

Selon la figure 1, la semelle d'appui 1 présente, sur un côté, un arrondi formant 1/4 de rond 2. Un contre-joint 3 est situé sur et s'érige à partir de la face supérieure 1B de la semelle d'appui 1. Cette semelle d'appui 1 présente des perforations 4.

Le côté arrondi du profilé formant 1/4 de rond 2 est évidé (21) et la face intérieure de sa section un plan droit 2B, parallèle à la face inférieure 1A de la semelle d'appui 1, et un plan droit 2C, incliné à 60° par rapport à la face inférieure 1A de la semelle d'appui 1, cette face 2C définissant avec la face externe 2D du 1/4 de rond 2 l'épaisseur de matière le constituant. La face verticale 2A de retour du 1/4 rond 2 est striée sur toute sa hauteur. Le rayon R2 de ce 1/4 de rond 2 étant adapté aux différentes épaisseurs usuelles des carrelages ou autres revêtements présentés sur le marché, comme cela ressort de la figure 3.

Le contre-joint 3 est placé de telle manière qu'il se trouve inscrit dans le quart de cercle de rayon R2 du 1/4 de rond 2. La face extérieure 3A du contre-joint 3 est inclinée, par rapport à la face inférieure 1A de la semelle d'appui, de 60° vers l'intérieur du 1/4 de rond 2 et est striée sur toute sa hauteur.

La semelle d'appui 1 a son épaisseur E1C à la lisière 1C opposée au 1/4 de rond 2 inférieure ou égale à la moitié de l'épaisseur E1D de ladite semelle d'appui 1 à la base du 1/4 de rond 2.

La figure 2 représente les perforations 4 conformées, chacune, en deux trapèzes ayant leur petite base 41 commune. La longueur LP41 de cette petite base 41 est supérieure à la moitié de la longueur LG42 de la grande base 42, la partie pleine séparant les deux pointes 43 de deux grandes bases 42 successives de deux perforations 4 étant égale à la moitié de la longueur LG42 d'une grande base 42. La somme L4 des hauteurs des deux trapèzes constituant chaque perforation est comprise entre la moitié et la totalité de la longueur LG42 de la grande base 42 d'un trapèze.

La figure 2 représente aussi la face supérieure 1B de la partie de la semelle d'appui 1, exempte de perforations, qui est striée sur toute sa largeur et sa longueur.

La face inférieure 1A de la semelle d'appui 1 est également striée sur toute sa largeur et sa longueur.

A noter que :
- la distance L43 de la partie pleine séparant deux perforations, mesurée entre les pointes 43 de deux grandes bases 42 des trapèzes des deux perforations successives 4, est comprise entre 0,4 et 0,6 fois la longueur LG42 d'une grande base 42, et de préférence égale à 0,5 fois la longueur LG42 ;
- les divers trapèzes sont isocèles, et égaux ;
- la section droite du contre-joint 3 est contenue à l'intérieur du quart du cercle délimitant la face externe 2D du 1/4 de rond 2 ;
- la hauteur H3 du contre-joint 3, mesurée à partir de la face inférieure 1A de la semelle d'appui 1, est au plus égale à 0,5 fois le rayon R2 de la face externe 2D du 1/4 de rond 2.

La figure 3 montre l'angle 30 de deux murs 31 et 32, égal à 90°. Les deux murs sont revêtus de carreaux 33 de céramique, et un profilé conforme à l'invention constitue le jonc de finition de l'angle des deux murs. Il est fixé par le scellement dans le mortier colle 34 de pose des carreaux d'un des murs. Les formes en coin des angles 43 des trapèzes constituant les perforations 4 assurent une fixation irréprochable dans toutes les directions du profilé. Le contre-joint 3 évite la chute du mortier colle situé entre la face 2A du 1/4 de rond 2 et la tranche 33A du carreau adjacent.

## Revendications

1. Profilé destiné à être utilisé lors de la pose de carrelages ou autres revêtements analogues de surfaces, comportant:
une semelle d'appui (1), qui est délimitée par une face inférieure (1A), une face supérieure (1B) et une lisière (1C);
un bourrelet (2), qui, à l'opposé de la lisière (1C), s'érige à partir de la face supérieure (1B) de la semelle d'appui et a la forme externe (2D) de 1/4 de rond; et,
un contre-joint (3), qui s'érige à partir de la face supérieure (1B) de la semelle d'appui;
caractérisé en ce que la section droite du contre-joint (3) est contenue à l'intérieur du quart de cercle délimitant la face externe (2D) du 1/4 de rond (2) constituant le bourrelet, la semelle d'appui (1) proprement dite s'étendant au-delà du bourrelet (2) à partir du contre-joint (3).

2. Profilé selon la revendication 1,
caractérisé en ce que la hauteur (H3) du contre-joint (3), mesurée à partir de la face inférieure (1A) de la semelle d'appui (1), est au plus égale à 0,5 fois la valeur (R2) du rayon de la face externe (2D) du 1/4 de rond (2).

3. Profilé selon l'une quelconque des revendications 1 et 2,
caractérisé en ce que la face (3A) du contre-joint, opposée au 1/4 de rond (2), est inclinée de l'ordre de 60°, vers le 1/4 de rond (2), par rapport à la face inférieure (1A) de la semelle d'appui (1).

4. Profilé selon l'une quelconque des revendications 1 à 3,
caractérisé en ce que la face (3A) du contre-joint, opposée au 1/4 de rond (2), est entièrement striée.

5. Profilé selon l'une quelconque des revendications 1 à 4, caractérisé en ce que le 1/4 de rond (2) présente, à son extrémité la plus éloignée de la semelle d'appui (1), une face de retour (2A), qui succède à la face externe (2D) dudit 1/4 de rond (2), qui s'étend sensiblement perpendiculairement à la face inférieure (1A) de la semelle d'appui (1) et qui est entièrement striée.

## Claims

1. Profiled strip adapted to be used when laying tilings or other like surface coverings, comprising:
a bearing sole plate (1) which is defined by a lower face (1A), an upper face (1B) and an edge (1C);
a bead (2) which, opposite the edge (1C), is upstanding from the upper face (1B) of the bearing sole plate and its outer shape (2D) is that of a quadrant; and
a counter-joint (3) which is upstanding from the upper face (1B) of the bearing sole plate;
characterized in that the cross-section of the counter-joint (3) is inscribed in the quarter circle defining the outer face (2D) of the quadrant (2) which constitutes the bead, the sole plate (1) proper extending beyond said bead (2) from the counter-joint (3).

2. Profiled strip according to claim 1, characterized in that the height (H3) of the counter-joint (3), measured from the lower face (1A) of the bearing sole plate (1), is at the most equal to 0.5 times the value (R2) of the radius of the outer face (2D) of the quadrant (2).

3. Profiled strip according to any one of claims 1 and 2, characterized in that the face (3A) of the counter-joint, opposite the quadrant (2), is inclined by 60°, towards the quadrant (2), with respect to the lower face (1A) of the bearing sole plate (1).

4. Profiled strip according to any one of claims 1 to 3, characterized in that the face (3A) of the counter-joint, opposite the quadrant (2), is entirely striated.

5. Profiled strip according to any one of claims 1 to 4, characterized in that the quadrant (2) has, at its end most remote from the bearing sole plate (1), a return face (2A) which continues the outer face (2D) of said quadrant (2), which extends substantially perpendicularly to the lower face (1A) of the bearing sole plate (1) and which is entirely striated

## Patentansprüche

1. Profil zur Verwendung beim Verlegen von Fliesen oder anderen analogen Oberflächenverkleidungen, umfassend:
eine Auflageplatte (1), die durch eine Unterseite (1A), eine Oberseite (1B) und eine Leiste (1C) begrenzt ist;
eine Verdickung (2), entgegengesetzt zur Leiste (1C), welche Verdickung (2) von der Oberseite (1B) der Auflageplatte aufragt und die Außenform (2D) einer Viertelrundung hat; und
ein Fugengegenstück (3), das von der Oberseite (1B) der Auflageplatte aufragt; dadurch gekennzeichnet, daß sich der Profilschnitt des Fugengegenstücks (3) innerhalb des die Außenseite (2D) der den Wulst bildenden Viertelrundung (2) begrenzenden Viertelkreises befindet, wobei sich die eigentliche Auflageplatte (1) von dem Fugengegenstück (3) über den Wulst (2) hinaus erstreckt.

2. Profil nach Anspruch 1, dadurch gekennzeichnet, daß die Höhe (H3) des Fugengegenstücks (3), gemessen ab der Unterseite (1A) der Auflageplatte (1), höchstens 0,5mal so groß wie der Wert (R2) des Radius der Außenseite (2D) der Viertelrundung (2) ist.

3. Profil nach einem der Ansprüche 1 und 2, dadurch gekennzeichnet, daß die Seite (3A) des Fugengegenstücks, die der Viertelrundung (2) entgegengesetzt ist, in bezug auf die Unterseite (1A) der Auflageplatte (1) zur Viertelrundung (2) hin um ewa 60° geneigt ist.

4. Profil nach einem der Ansprüche 1 bis 3, dadurch gekennzeichnet, daß die Seite (3A) des Fugengegenstücks, die der Viertelrundung (2) entgegengesetzt ist, zur Gänze gerillt ist.

5. Profil nach einem der Ansprüche 1 bis 4, dadurch gekennzeichnet, daß die Viertelrundung (2) an ihrem von der Auflageplatte (1) am weitesten weg befindlichen Ende eine Rücklaufseite (2A) aufweist, die auf die Außenseite (2D) der Viertelrundung (2) folgt, die sich im wesentlichen senkrecht zur Unterseite (1A) der Auflageplatte (1) erstreckt und die zur Gänze gerillt ist.
